# EUROPÄISCHE PATENTSCHRIFT

(11) **EP 0 152 518 B1**
(45) Veröffentlichungstag und Bekanntmachung des Hinweises auf die Patenterteilung: **01.02.1989**
(21) Anmeldenummer: 84109226.5
(22) Anmeldetag: 03.08.1984
(51) Int. Cl.: E04B 1/18, E04C 3/40

(54) **Bauweise zur montagemässigen Herstellung von Rahmentragkonstruktionen für Überbrückungen und Hallen mit zugeordnetem Bauelementensatz**
Method of construction for mounting framed plate girders for bridges and halls as well as kit of conjugated constructional elements
Forme de construction pour le montage de charpentes en cadre pour portiques et halles ainsi que set d'éléments de construction associé

(30) Priorität: 11.08.1983 DE 3329000
(43) Veröffentlichungstag der Anmeldung: 28.08.1985
(73) Patentinhaber: Schleich, Josef, D-8399 Neuburg/Inn Bayern (DE)
(72) Erfinder: Schleich, Josef, D-8399 Neuburg/Inn Bayern (DE)

(56) Entgegenhaltungen:
- EP-A- 0 033 619
- FR-A- 689 578
- US-A- 3 755 975

## Beschreibung

Der Erfindungsgegenstand ist eine Bauweise mit Bauelementensatz zur schnellen und vorzugsweise in Eigenregiebaubetrieb montagemässigen Herstellung von Rahmentragkonstruktionen für Überbrückungen und hallenähnlichen Gebäuden, und zwar als einziges Bauelement für das gesamte Bauwerk, jedoch ohne Fundamente.

Ähnliche Bauweisen und Bauelement ensätze sind bekannt. Diese leisten jedoch in dieser Einfachheit und Singularität nicht die Bauaufgaben in der hier gegebenen Vielfalt. Sie erlauben nicht eine Formgebung und eine Bemessung zur technisch zweckmässigen Erledigung der Bauaufgabe und zur Kosteneinsparung unter Verwendung eines einzigen industriell hergestellten Bauelementes, welches nur punktförmig umgeformt wird.

Der vorliegende Erfindungsgegenstand stellt dem Bekannten gegenüber aus diesen Gründen einen wesentlichen technischen Fortschritt dar. Die vorliegende Bauweise mit Elementensatz ist bis jetzt nicht bekannt und wurde auch noch nicht angewendet.

Auch vom Gegenstand, der in der USA-Patentschrift Nr. 3 755 975 behandelt ist, unterscheidet er sich in der Aufgabenstellung und in der Lösung nach dem Prinzip und im Detail in konstruktiver, statischer und montagemäßiger, sowie herstellungsmäßiger Hinsicht. In dieser Patentschrift handelt es sich nicht um Hallen mit großen Spannweiten, sondern nur um einen Zweieckrahmen mit horizontalem Riegel und mit Stielen, die zum Boden einen 60° Winkel darstellen, um einen biegesteifen Träger aus einem U-Profil, entgegen der Vielfalt der Querschnittsform im Erfindungsgegenstand. Es werden zwar mehrere Stäbe aneinandergereiht und dabei Dach und Wand gebildet. Aber das U-Profil wird zur Abbiegung im Bereich der schmalen Flanschen durch einen Keil, der herausgenommen wird, geschwächt, dann so gestoßen, daß eine Stumpfschweißnaht die Schnittflächen verbindet, wobei der Keil durch zwei Winkel mit je 30° beschrieben ist und gerade an der Stelle, wo der Rahmen die höchste Beanspruchung erfährt, die schwächste Stelle innerhalb des gesamten Systemes erhält. Der in der US-Patentschrift beschriebene Gegenstand hat nur zwei Rahmenecken für eine Art Behelfsbau und ist für weitgespannte Hallen nicht geeignet, hauptsächlich überhaupt nicht für die Bauaufgabe des Tiefbaus (Brückenbau).

Die Formung eines biegesteifen Stabes durch Abbiegung an einem Punkt und durch Beschneiden von Teilen des Stabquerschnittes, hier U-Profil, ist eine technische Lösung, die den technischen Fortschritt des Erfindungsgegenstandes nicht erzielen läßt, ist eine übliche Konstruktion, die schon immer von Schlossern, sonstigen Handwerkern und auch Laien angewendet wurde und statische, konstruktive, herstellungsmäßige Nachteile aufweist. Mit einer derartigen handwerklichen Lösung ist die Aufgabe und die Lösung des Erfindungsgegenstandes nicht erreichbar.

Dagegen ist die Rahmeneckausbildung nach dem Erfindungsgegenstand in der Schnittfigur, in der Kombination und Verschmelzung der Randbereiche nach dem Schneidvorgang, die Doppelwandigkeit im Eckbereich, die Verbindungsmöglichkeit durch Schweißen oder Verschrauben, durch die Besonderheit in der Montage und in der Herstellung gegenüber den bekannten Lösungen, auch gegenüber der Schrift Nr. 3 755 975, neuheitlich und technisch fortschrittlich.

Der Erfindungsgegenstand sieht die Verwendung von Spundbohlen aller Art und Stahlsonderprofilträgern vor.

Er ist auf besondere Trapezquerschnittsformen nicht angewiesen. Trotz des großen Fortschrittes in der neuen Stahlbautechnik ist bis jetzt die Anwendung einer derartigen Lösung nicht bekannt und in der Literatur beschrieben. Die Stahlbaufachleute sind von der Lösung überrascht und von dem weiten Einsatzgebiet. Der Bedarf wäre seit langem da und der aufnehmende Markt wäre vorhanden gewesen, auch die notwentigen Fertigungschritte wie Schneiden, Biegen, Schrauben oder Schweißen waren schon lange vorhanden. Die Neuheitlichkeit und der technische Fortschritt und die Erfindungshöhe liegt, im Wesen und im Detail in der figuralen und modularen Koordination und in der Verschmelzung der einzelnen Lösungselementen, die sich durch Schnittfigur, Schnittlinien im Bezug auf die Geometrie des zu erzielenden Rahmenträgers vorbestimmen lassen.

Weitere Vorteile ergeben sich aus dem Erfindungsgedanken gegenüber dem Stand der Technik in der Weise, daß die Maße und die Zahl der Riegel, die Neigung der Stiele und der Riegel, die Größe und die Zahl der Winkel je nach Bauaufgabe beliebig optimal gewählt werden können, daß andere Materialstoffe für den Rahmenträger eingesetzt werden können, daß eine Vereinfachung in der Herstellung von biegesteifen Rahmen im unerreichten Maße erzielt wird, Herstellkosten und Betriebskosten bedeutend gesenkt werden, einen einfachen und risikolosen Montagebetrieb nur erfordern. Die anfängliche Skepsis der in der Rahmentechnik beschäftigten Konstrukteure ist durch die Erfolge aus den Pilotprojekten überwunden. Im Rahmeneckbereich wird durch den Erfindungsgedanken eine hohe Beul-, Drill- und Knicksteifigkeit ohne eine zusätzliches Konstruktionselement wie Lasche, Verscheifungsblech, Abstützriegel sichergestellt.

Der Erfindungsgegenstand ist in den anliegenden Zeichnungen systematisch und in einigen Details dargestellt, und zwar in 47 Figuren.

Es zeigen :
Figur 1 Einen Dreigelenkrahmen mit einem starren Eckpunkt und mit möglichen Fundamentierungen.
Figur 2 Wie Figur 1, jedoch mit zwei biegesteifen Rahmenecken je Hälfte.
Figur 3 Einen Rahmen mit zwei Fussgelenken und einen horizontalen Riegel und mit einer Pfahlgründung oder mit einer Flachgründung, wobei der Rahmenstiel biegesteif geknickt ist.
Figur 4 Wie Figur 3, jedoch ohne geknickten Stiel.
Figur 5 Wie Figur 4, jedoch mit vertikalen Stielen.
Figur 6 Wie Figur 5, jedoch mit einem Fundamentriegel.
Figur 7 Wie Figur 6, jedoch mit Gelenken am Rahmeneck und mit eingespannten Stielenden im Fundament.
Figur 8 Wie Figur 4, jedoch mit eingespannten Stielen in Einzelfundamenten.
- Figur 9 Rahmenteilen für hallenartige Gebäude entweder mit einem biegesteifen Eck oder mehreren Ecken, mit Flachgründung oder Pfahlgründung.
Figur 10 Wie Figur 9, jedoch mit horizontalem Riegel.
Figur 11 Ein Elementenquerschnitt mit schrägen Stegen und nach oben abgewinkelten Schenkeienden, welche durch eine Haube abgedeckt werden.
Figur 12 Wie Figur 11, jedoch mit nach unten abgeknickten Schenkelenden.
Figur 13 Wie Figur 11, jedoch an einer Seite mit einer Abknickung des Schenkels zu einer Haube.
Figur 14 Wie Figur 11, jedoch mit der Ausformung eines Schenkelrandes mit einer Haube, wobei die 'sich stossenden Eriden mit einem Klammerelement gefasst sind.
Figur 15 Wie Figur 14, jedoch mit einem Klammerelement, das mit Schrauben gepresst wird.
Figur 16 Wie Figur 15, jedoch mit einem zweigeteilten Klammerelement.
Figur 17 Eine besondere Form für den Querschnitt eines Elementes.
Figur 18 Eine Rahmenform eines Querschnittes des Elementes.
Figur 19 Ein Doppelprofil.
Figur 20 Eine besondere Querschnittsform zu Figur 11.
Figur 21 Im Längsschnitt ein Element, an einem Punkt zu einem biegesteifen Rahmeneck abgebogen.
Figur 22 Wie Figur 21, jedoch mit einem Schrägschnitt zur Längsachse.
Figur 23 Einen Querschnitt durch die geformte Rahmenecke.
Figur 24 Einen Querschnitt durch aneinander gereihte Elemente, überfüllt mit Beton, mit zu Dübeln aufgeschlitzten Schenkelenden.
Figur 25 Längsschnitt zu Figur 24.
Figur 26 Die Ausbildung eines Fussgelenkes, mit Verstärkung des Profilbodenteiles.
Figur 27 Wie Figur 26, jedoch mit Anordnung des runden Gelenks in Elementachse, zwischen, den Profilstegen.
Figur 28 Die Ausbildung eines Scheitelgelenkes auf der Höhe des Profilschenkels.
Figur 29 Wie Figur 28, jedoch mit der Anordnung der Gelenkelemente in der Elementachse.
Figur 30 Wie Figur 29, jedoch mit einzelnen Gelenkelementen an den Profilstegen.
Figur 31 Wie Figur 29, jedoch mit einer Gelenkfeder, eingearbeitet in den Profilsteg.
Figur 32 Die Scheitelgelenkausbildung durch Abbiegung im Bereich einer Schnittfläche, vertikal oder winkelverschoben zur Längsachse.
Figur 33 Die biegesteife Rahmeneckausbildung mit Darstellung der Abbiegung und der Schnittflächen.
Figur 34 Eine Rahmen-Fussgelenkausbildung im Schnitt, beim Betonfundament.
Figur 35 Schnitt durch ein besonders gestaltetes Betonfundament für Fussgelenkausbildung.
Figur 36 Schnitt einer hängenden Lagerung des Rahmenrigelfusses bei Pfahl- bzw. Spundwandgründung.
Figur 37 Schnitt durch Pfahl- und Spundwandgründung mit Draufsicht auf Lagerungsteil.
Figur 38 Systemansicht für Rahmenstiel mit Riegel für Schrammbordteil und für Flügelteile, mit Schnitt durch Betonfundament.
Figur 39 Draufsicht zu Figur 38.
Figur 40 Schnitt durch einen Profilstab mit am Rand aufgesetzten Fassungsprofil für die Flügelteile.
Figur 41 Schnitt durch einen Profilstab mit querverbindendem Tragstab.
Figur 42 Schnitt durch den aus Profilstäben gefügten Überbau Randbereich (Schrammbordteil), mit Verbindungen.
Figür 43 Wie Figur 42, jedoch bei Verwendung einer Betonkappe.
Figur 44 Schnitt durch eine zug- und druckfeste Fassungsverbindung zwischen den Profilstabschenkeln.
Figur 45 Horizontalschnitt durch den als Rahmenstiel verwendeten Profilstab bei Schiefwinkeligkeit der Überbindungen.
Figur 46 Horizontalschnitt durch eine Gründungsspundwand, mit Draufsicht auf eine eigene Auflagerspundwand und Lagerungsteil.
Figur 47 Vertikalschnitt zu Figur 46.

Die Erfindungsaufgabe wurde wie folgt gelöst. Ein biegesteifer Profilstab (1) mit verschiedener Querschnittsform je nach Herstellungsart dient als zentrales Bauelement, beginnend vom Fundamentfuss bis zum Scheitel, gleichgültig ob für Überbrückungen oder für Gebäudedächer. Der Profilstab wird an mindestens einer Stelle zu einem biegesteifen Rahmeneck (4) abgebogen, wodurch der Stab in den Stiel und in den Riegel, oder mehrere Riegen unterteilt ist.

Der Fusspunkt ist dabei entweder ein Gelenk (2) oder er ist fest eingespannt (7). Bei weniger weitgespannten Konstruktionen erübrigt sich die Dreigelenkrahmenkonstruktion mit Scheitelgelenk (3). Dann werden entweder nur zwei Fussgelenke (2) verwendet, ohne Scheitelgelenk, dafür wird nur ein horizontaler Riegel vorgesehen zwischen zwei Rahmenecken (4). Die Stiele können schräg oder senkrecht sein, oder auch abgeknickt (4) sein.

Die Fundamente sind entweder flachgegründet aus Beton oder auch aus Profilstäben (5). Die Betonfundamente sind je nach Baugrund und Abmessungen verschieden gestaltbar. Für die Horizontalkräfte werden seitliche Presselemente (6a, 6b) vorgesehen. Auch Spundwand oder Pfahlgründungen (6f) bieten sich an.

Der Profilstab (1) ist vorzugsweise aus Stahl, oder auch aus anderen Metallen oder aus Kunststoff. Behelfsweise können hiefür Stahlspundwände in marktüblicher Form verwendet werden. Vorteilhafter jedoch sind spezialgeformte Profilstäbe. Bei den Profilquerschnitten sind die Stege (9) vorzugsweise schräg zur Erleichterung des Abbiegevorgangs. Die Enden des Schenkels (10) sind nach oben abgewinkelt (11). Die Rahmenelemente werden bei der Montage aneinandergereiht und mittels einer Fasshaube (12) miteinander verbunden.

In bestimmten Fällen wird die Schenkelabknickung (11) mit einer Fasshaube (13) als ein Element gestaltet. Die Schenkelabbiegung wird erweitert zu einer Haube mit einem Element (14). Die sich stossenden Enden werden in dieser Haube (14) von einer liniaren Haftklammer (15) verbunden. Die Haftklammer kann mit einem verformbaren Querschnitt ausgestattet sein, wobei die Schenkel der Klammer durch eine Schraube in die Innenfläche der Haube (14) gepresst werden (16).

Die Haftklammer (15) kann zweigeteilt sein (17), wobei die zwei Teile mittels Schrauben (16) zusammengepresst werden. Gelegentlich ist eine überdeckte Querschnittsform vorteilhaft.

Der Schenkel ist dabei überdeckt (10a). Die Bodenteile des Stabes werden verdoppelt (8a, 8b). An den sich stossenden Enden werden Verbindungsplatten (19) mittels Schrauben aneinandergedrückt.

Eine weitere Art des Stabquerschnittes ist eine Trapezform, wobei die breitere Deckseite (10b) das Profil schliesst.

Bei diesem Querschnitt werden die Stäbe mit einer Verbindungsplatte (19) und einem unteren Presselement (18) durch Schrauben (16) verbunden.

Der Querschnitt des Stabes kann doppelt gegliedert sein. Die Stege können entgegengesetzt schräg verlaufen (9a).

Der Profilstab stellt also nicht nur das eigentliche Tragelement dar sondern auch die flächengestaltenden Tragteile, nebeneinandergreiht in einheitlicher Form. Die Querschnittsform erlaubt nun ein Abgiegen des linearen Stabes an der geeigneten Stelle für das Rahmeneck (biegesteif) um den gewünschten Drehwinkel. Der Profilboden (8) und die Stege (9) werden rechtwinklig zur Längsachse aufgeschnitten. Auch die Schenkelabknickung (11) wird getrennt. Das eine Ende des Bodenteils (8) wird von den Stegen (9) ebenfalls getrennt, um ein Mass welches die geforderte Abbiegung zulässt. Die Schnittflächen (21) werden verschweisst. Ersatzweise oder als Ergänzung können Verschraubungen (20) vorgesehen werden. Wird jedoch die Schnittfläche von der Rechtwinkeligen um das Mass _{F2} verschwenkt, so trifft die Schnittfläche des Bodenteiles (8) im gewünschten Winkel auf den Bodenteil des Stabes an. Die Enden werden wieder verschweisst. Beim Drehen hindern sich dann die Schnittflächen gegeneinander nicht. Die eingebauten Stabprofile (1) können aufgefüllt werden mit Beton (24, 23). Die Verdübelung kann in der Weise erfolgen, dass die Schenkelabknickung (11) aufgeschlitzt wird und zu einem Dübel durch Drehung geformt wird (25).

Das Fussgelenk (2) erhält seine Besonderheit dadurch, dass ein Rohr (27) längs der Mantellinie aufgeschnitten wird und in den Bodenteil (8) eingeshoben wird und mit ihm verschweisst wird. Das Rohr bildet nun mit einem Winkel (26) das Gelenk. Der Hohlraum zwischen Bodenteil (8) und dem Rohr (27) bietet Raum für ein Querverspannungselement (28). Das Rohr (27) kann auch zwischen den Stegen (9) eingeschweisst werden, vorzugsweise im Bereich der Elementachse.

Das Scheitelgelenk kann in der Weise gestaltet werden, dass ein Rohr (27) entlang einer Mantellinie aufgeschlitzt wird, über den Schenkel (10) gestülpt wird und damit verschweisst wird.

Die Gelenkpfanne (29) wird an das andere Ende des gegenüberliegenden Stabes angeschweisst (21). Im Raum des Rohres (27) ist Platz für ein Querversteifungselement (28). Zwischen den Stegen (9) kann das Rohr (27) als Variante für das Gelenk eingeschweisst werden, vorzugsweise derart, dass die Rohrkrümmung über das Stabelement ragt, sowie dass die liniare Gelenkpfanne zwischen den Stegen des gegenüberliegenden Stabes im Achsenbereich angeschweisst wird.

Das Scheitelgelenk kann ferner in der Weise konstruiert werden, dass an die Innenfläche des Steges (9) an den einen Teil ein rundgeformtes Stabteil (30) mit Führungsbügel (31) angeschweisst wird und am anderen sich stossenden Teil eine Gelenkfeder (33) an den Steg angeschweisst wird. Auf der Höhe der Schenkelabknickung (11) kann ein Rohr angeschweisst werden um die Querverspannung zuzulassen.

Das Rahmenstielfussgelenk (2) kann auch so gestaltet werden, dass an das Ende des spitzwinkelig geschnittenen Stabes (1) ein U-Profil (27a) so angeschweisst wird, dass dessen unterer Schenkel etwa mit der etwa horizontal verlaufenden Auflagerfläche des Betonfundamentes (6a) verläuft, wobei vorzugsweise ein Lagerwinkel (26a) und eine Hinterlegplatte (40) einen Einpassraum bilden, die Lagerfläche rechtwinkelig absperren und ein gesteuertes Verschieben (41) zur Einrichtung und Vorspannung des Rahmens zulassen. Das Betonfundament (6a) kann abschnittsweise hergestellt werden, vorgängig bis zu Höhe des Lagerwinkels (26a). Der Rahmenstielfuss (1) mit dem Lager-U-Profil (27a) oder Lagerrohr (27) ruht als Einsatzvariante auf ein T-Profil (42) auf, das über ein Hängeelement (44) die Auflagerkräfte unter Verschweissung oder Verschraubung (45) mit dem Fundamentstab (6b) abträgt, wobei noch eine Hinterlegplatte (43) die Massdifferenzen ausgleicht.

Auf den abstehenden Schenkeln (10) des Stielteiles des Profilstabes (1) kann ein U-Profil (50) aufgeschraubt (53) oder geschweisst werden, in dessen Raum das eine Ende der Flügelteile (49), vornehmlich Betonbretter, Betonfertigteile oder Stahlprofile einligen, welche am anderen Ende abgestützt werden von einem Stützstab (48) der entweder selbst in einem Köcher (47) des Betonfundamentes (6a) einruht oder beim Spundwandwiderlager (6b, 6c, 6f) ein verlängertes Spundwandprofil oder ein Rammstab ist, oder als eigenes Stabverlängerungsstück an der Spundwand oder am Rammstab (6b) befestigt ist.

Rechtwinklig zum Stabquerschnitt (1, 8, 9) kann eine querabtragende Traverse (54) an den Schenkeln mit oder ohne Abwinkelungen befestigt werden. Der aussenliegende Schenkel (10) eines Profilstabes für den Rahmenriegel am Rand einer Überbrückung trägt ein Profilteil (51) für den Schrammbord, bestehend aus Lagerwinkel (58) Abgrenzung (57), verschweissten (46) Verstrebungen (56, 59), auch die Geländerstütze (52) tragend, mit Schrauben (53) biege- und schubfest verbunden, und begrenzt die Brückenfahrbahn (23, 55). Dabei erhält der Profilsteg (9) eine Verstrebung (56) und der Profilstab jeweils im Stabraum eine Traverse (60) zur Stabilisierung, oder mehrere (60a). Der Schrammbord kann auch ein Betonfertigteil (61) sein, mit einem Schlitz, der die Abwinkelung (62) des Schenkels (10) aufnimmt. Die sich stossenden Enden der Schenkel (10) können miteinander auch in der Weise verbunden werden, dass vorzugsweise beidseits Haltestücke (15b) an ihren Rändern angeschweisst werden, welche jeweils von einem Schlossbügel (15a) gefasst sind, wobei die Schlossbügel (15a) mittels Schrauben (16) an die Haltestäbe (15b) gedrückt werden. Anstatt der Haltestäbe werden Verbindungsplatten (19) durch Schrauben (16) angepresst. Das Ende der Schenkel (10) kann auch fest anliegend ungebogen werden, so dass ein Schlossbügel (15a) und eine Verbindungsplatte (19) den Schluss herstellen.

Bei schiefwinkeligen Brücken werden die Rahmenstielprofile verschwenkt, wobei der Boden zur Brückenachse einen Winkel unter 90° darstellen, und die sich stossenden Schenkel (10) durch ein geeignetes Profilelement (15c), vorzugsweise in Z-Form mittels Schrauben (16) gefasst. Die Flügelteile (49) gehalten im U-Profil (50) bekommen so die schiefe Richtung. Das Lager für den Fusspunkt des Stieles kann auch in der Weise hergestellt werden, dass vor der Widerlagerspundwand oder Pfahlwand (6b) eine weitere davor gerammt wird, jedoch mit einer Höhenlage für das Rahmenstiellager.

## Patentansprüche

1. Bauweise zur montagemäßigen Herstellung von Rahmenkonstruktionen für Überbrückungen und Hallen mit zugeordnetem Bauelementensatz, bei der ein linearer, biegesteifer Stab (1) mit besonders geformtem Querschnitt (11, 10, 9, 8, 9, 10, 11) durch teilweise Trennung und Abbiegung an einem oder mehreren Punkten (4) zu einem Rahmenträger mit Rahmenecken (4) umgeformt wird, wobei die Brücken- bzw. Dachfläche aus dem Riegel und das Widerlager bzw. die Wandfläche aus dem oder den Stiel(en) in der Weise gebildet wird, daß nur ein Teil des Querschnitts des linearen, biegesteifen Stabes (1) geschnitten und der nichtgeschnittene Teil gebogen wird, dadurch gekennzeichnet, daß durch die Anbringung eines den späteren Rahmenwinkel (c,) berücksichtigenden ebenen Schnittes (21/22) im Winkel (e_{z}) quer zur Stabachse und von Längsschnitten in den Berührungslinien der den Trog des Querschitts formenden Teile desselben (8, 9) erreicht wird, daß die beiden Schnittenden (21, 22, 8) sich beim Biegen des nicht geschnittenen Teils des Querschnitts (10) des Stabes (1) ineinander und übereinander schieben lassen und sich die so überlappenden Enden gegeneinander biegen und pressen lassen, wodurch es möglich ist, die überlappenden Schnittenden mit oder ohne Anpressung durch Verbindungselemente, z. B. Schrauben, oder durch Schweißen zu verbinden, Bauweise, die ferner dadurch gekennzeichnet ist, daß die Rahmenkonstruktion auf einer Flachgründung (6) oder auf einer Pfahl- bzw. Spundwandgründung (5) biegesteif (7) oder gelenkig (2) auflagert.

2. Bauweise wie Anspruch 1, dadurch gekennzeichnet, dass der Schwenkungswinkel (e2, s₃, s₄) so gewählt wird, dass die Schnittfläche des Bodens des geschwenkten Stabteiles an den Boden (8) des Restteiles gerade anstösst für eine Schweissnaht (21) oder der Boden (8) des geschwenkten Teiles in der Abkanntlinie Steg (9)/Boden (8) auf das erforderliche Mass aufgeschlitzt wird, die damit entstehende Bodenlasche gekröpft und an den boden (8) des Restteiles herangeführt wird und die Bodenlasche mit dem Boden des Restteiles verschraubt (20) oder verschweisst (21) wird.

3. Bauweise wie Anspruch 1, dadurch gekennzeichnet, dass der Schenkel (10) eine Aufwinkelung (11) erhält die in Abständen aufgeschlitzt (25) wird, wobei die Schnittfläche verdreht wird und Dübel für einen Betonverbund wird.

4. Bauweise wie Anspruch 1, dadurch gekennzeichnet, dass der Schenkel (10) durch eine zu ihm parallel verlaufende, den Profilraum überdeckende Platte (10a, 10b) verstärkt wird und der Querschnittsschluss des Profils am Boden (8a, 8b) doppelt erfolgt.

5. Bauweise wie Anspruch 1, dadurch gekennzeichnet, dass der geformte Stab (1, 8, 9, 10, 11, 10a, 10b, 11a, 13, 14) am Stielfuss so gelenkig gelagert wird, dass über die Stossfläche des Bodens (8, 8a, 8b) entweder ein entlang der Mantellinie aufgeschlitztes Rohr (27) oder ein U-Profil (27a) übergestülpt wird, diese (27, 27a) mit dem Boden (8) und teilweise mit dem Steg (9) verschweisst (21) werden, wobei das U-Profil (27a) eine Lage zum Profilstabstiel (1) erhält, welche den unteren Schenkel des U-Profiles (27a) mit der Lagerfläche des Fundamentes (6a) etwa parallel verlaufen lässt.

6. Bauweise wie Anspruch 1, dadurch gekennzeichnet, dass ein Lagerwinkel (26a) die waagrechte Fundamentfläche und eine dazu rechtwinklige Stützfläche abdeckt, zwischen ihm (26a) und dem Steg des Lager-U-Profils (27a) ein Verschiebungselement (41) wie Schraube, Presse eingesetzt wird und den Rahmenprofilstab vorspannend und verformend einrichtet, wobei als Abstandshalter eine Hinterlegplatte (40) einliegen kann.

7. Bauweise wie Anspruch 1, dadurch gekennzeichnet, dass das Lager-U-Profil (27a) mit der Pfahl- oder Spundwandgründung (6b, 6c, 6f) kraftschlüssig in der Weise verbunden ist, dass ein Stahlprofil (42) eine Auflagerfläche dafür bildet und selbst durch ein Hängelement (44) in Form eines Zugstabes durch Schweissen (46) oder Verschrauben (25) an der Pfahl- oder Spundwandgründung (6b, 6c, 6f) festgemacht wird, wobei die Einbaudifferenzen durch eine Hinterlegplatte (43) überbrückt werden.

8. Bauweise wie Anspruch 1, dadurch gekenn- . zeichnet, dass der Randschenkel (10) eines Rand-Rahmenstiels ein Halteprofil (50), vorzugsweise als U-Profil, aufgeschraubt (53) oder aufgeschweisst erhält, in das das eine Ende der Flügelteile (49) vorzugsweise in Form von Betonplattenteile oder Stahlprofile einlagert, und die Flügelteile im anderen Abstützbereich von einem Stützstab (48) gehalten werden, der selbst entweder in einem Köcher (47) des Betonfundamentes (6a) einruht oder beim Spundwand-oder Pfahlwiderlager (6b, 6c, 6f) daran befestigt ist bzw. ein verlängertes Profil für die Gründungswand darstellt.

9. Bauweise wie Anspruch 1, dadurch gekennzeichnet, dass der Profilstab (1) durch eine mit ihm (1) verschraubte (53) quer abtragende Traverse (54) oder durch einen Stab (60, 60a) im Profilraum mit dem Steg (9) verschweisst (21) querschnittsstabilisiert wird, sowie durch eine verschweisste (46) Verstrebung (56) den Randschenkel (10) abstützt, der das versteifte (56, 59, 46) Schrammbordprofilteil (51, 57, 58) trägt, miteinander verschraubt (53).

10. Bauweise wie Anspruch 1, dadurch gekennzeichnet, dass der Rahmenstiel bei schiefwinkeligen Brücken im Querschnitt zur Brückenachse verschwenkt wird und die zu stossenden Schenkel (10) mit einem Profilelement (15c) vorzugsweise in Z-Form mittels Schrauben (16) verbunden werden.

## Claims

1. System for the manufacture of prefabricated assemblies of frame structures as spanning constructions and for halls in the form of complete sets of construction elements of which the one linear, torsion-resistant member (1) with a specially formed cross-section (11, 10, 9, 8, 9, 10, 11) is being shaped to a configuration of a frame girder with frame corners (4) by being partially severed and bend off at several points (4) thus producing a spanning or roof area, respectively, composed of the spanning member and abutment or a wall area, respectively, of one or several members in that but a fraction of the cross-section of the linear and torsion-resistant member (1) is being severed while the non-affected (not being severed) members is being bent ; this assembly being significant for the fact that, by being complemented with one of the subsequent frame angles (e1) and by due consideration of the envisaged plate (21/22) cut at an angle (e2) across to the axis of the member and of longitudinal cuts along the part forming the trough of the cross-section (8, 9), the two cut ends (21, 22, 8) can, on the flexure of the un-affected (non-cut part of the cross-section (10) of the member (1), be slid into and over each-other and the ends being thus overlapping, can be bent and pressed together enabling in this manner the establishing of connections on said overlapping ends, with and without exerting contact pressure, by connection elements such as screws or by welding ; the assembly system being, moreover, significant in that the frame construction can be torsionally resistant (7) or articulated (2) being mounted on a flat footing (6) as well as on a pile or sheet pile foundation (5), respectively.

2. Construction system as claimed under 1, significant for the selection of a slewing angle (s2, e3, e4) by which the cut edge (plane of section) at the bottom of the slewed part of the member just contacts the base (8) of the remaining part thus allowing for a weld seam (21) or in that the base (8) of the slewed part is along the folding line of the web (9), i.e. the bottom (8) slotted over the essential length by which, consequently, the thus created bottom lug is rounded off and said bottom (8) lug either bolted to (20) or welded with (21) the bottom of the remaining part.

3. Construction system as claimed under 1, significant for the shank (10) being upfolded (11) and slotted at certain spatial increments (25) by which the cutting plane is twisted and a dowel (wall fixture) is created for joining the structure to a concrete wall.

4. Construction system as claimed under 1, significant for the shank (10) being strengthened by a plate (10a, 10b) taking a parallel course thus covering the space formed by the member configuration by which the cross-sectional connection of the member is being doubled at the bottom (8a, 8b).

5. Construction system as claimed under 1, significant in that the dimensionally formed girder (1, 8, 9, 10, 11, 1 Oa, 1 Ob, 11 a, 13, 14) is pivoted at the base of the member so that the contact area on the base (8, 8a, 8b) is being encompassed by a pipe (27) slotted along the surface line or by a U-section (27a) which is (27, 27a) subsequently welded (21) with the-member (9) over part of its length and with the base (8) whereas the U-section (27a) with one layer contacts the sectional member (1) by which the bottom shank of the flange of the U-section (27a) takes virtually parallel course with the bearing area of the foundation (6a).

6. Construction system as claimed under 1, significant in that a bearing angle (26a) covers the horizontal foundation area and a supporting area appointed at a right angle and between the former (26a) and the bearing area of the U-section (27a) a sliding element (41) such as a screw and press element is inserted by which the sectional frame member is prestressed and aligned with a shim (40) being inserted as spacer element.

7. Construction system as claimed under 1, significant for the forming of a force-lockingly connection between the U-section of the bearing (27a) with the pile or sheet pile foundation (6b, 6c, 6f) in that the steel section (42) forms the bearing area with a suspension element (44), taking the function of a tie rod, being welded (46) or bolted (25) to the pile or sheet pile foundation (6b, 6c, 6f) with the possible tolerances thus created being rectified by a shim (43).

8. Construction system as claimed under 1, significant in that a retaining section (50), preferably as U-section is bolted (53) or welded to the edge shank or flange (10) of the bordering frame member in that the one end of the wing element (49) is, preferably supported by an inserted concrete slab or steel section while said wing part within the other supporting area is proped up by a jack member (48) being either inserted in a hole (47) of the concrete foundation (6a) or secured to the abutment of the pile or pile sheet wall, respectively, (6b, 6c, 6f) forms the prolonged section for the footing wall.

9. Construction system as claimed under 1, significant in that the sectional member (1) with the (1) bolted (53) transversely dissipating crossbeam (54) or with a member (60, 60a) welded (21) within the sectional space of the web (9) is thus stabilized along the cross-section ; at the same time the terminal shank or flange (10) being supported by a welded (46) bracing (56) by which the strengthened (56, 59, 46) fender section element (51, 57, 58), resting on it, is being joined by bolts (53).

10. Construction system as claimed under 1, significant in that the frame member of bridges with slanted angles are slewed cross-sectionally to the bridge axes, and the shanks (10), to be buttjoined, are linked via sections (15c), preferably as Z-sections, with bolts (16).

## Revendications

1. Conception destinée à la fabrication par assemblage de charpentes à cadres destinées à l'obtention de liaisons de raccordement dans des halls avec un jeu d'éléments de construction associé, dans le cas de laquelle une barre linéaire et résistante à la torsion (1), qui présente une section (11, 10, 9, 8, 9, 10, 11) de forme particulière, est transformée par séparation et par pliage en un ou plusieurs points (4) pour former un support de cadre avec goussets de cadre (4), la surface du pont ou du toit étant constituée par la traverse et la poutrelle de culée ou la surface de la paroi étant constituée par la ou les tiges, à savoir de telle manière que seule une partie de la section de la barre linéaire et résistante à la torsion (1) soit coupée et que la partie non coupée soit recourbée, ladite conception étant caractérisée par le fait que par suite de la fixation d'une coupe (21/22) plane tenant compte de l'équerre de cadre (e1) ultérieure dans l'équerre (s2) perpendiculairement à l'axe de la barre et de coupes longitudinales dans les lignes de contact des pièces constitutives de celles-ci formant l'auge de la section (8, 9) l'on obtienne que les deux extrémités de la coupe (21, 22, 8) puissent être engagées l'une dans l'autre et glissées l'une par-dessus de l'autre au moment du pliage de la partie non coupée de la section (10) de la barre (1) et que les extrémités qui se recouvrent ainsi puissent être pliées et pressées l'une par rapport à l'autre, ce à la suite de quoi il est possible de raccorder les extrémités de coupe qui se recouvrent, soit avec serrage ou sans serrage, au moyen d'éléments de raccordement ou d'assemblage, tels que des vis, ou alors par soudage, ladite conception étant en outre caractérisée par le fait que la charpente à. cadres repose sur des fondations plates (6) ou sur des fondations à pieux ou à palplanches (5), de manière rigide à la flexion (7) ou de façon articulée (2).

2. Conception identique à la revendication 1, caractérisée par le fait que l'angle de pivotage (s2, e3, e4) est choisi de telle manière que la surface de coupe du fond de la partie de la barre qui est pivotée touche de façon rectiligne le fond (8) de la partie restante de ladite barre pour un cordon de soudage (21) ou que le fond (8) de la partie pivotée soit fendu jusqu'à la dimension nécessaire dans la ligne de pliage entre l'étai (9) et le fond (8), que l'éclisse du fond ainsi occasionnée soit coudée et rapprochée du fond (8) de la partie restante et que l'éclisse du fond soit assemblée par vissage (20) ou par soudage (21) avec le fond de la partie restante.

3. Conception identique à la revendication 1, caractérisée par le fait que la branche (10) reçoit un angle d'ouverture (11) qui est fondu (25) par intervalles, la surface de coupe étant alors tournée et devenant ainsi une cheville pour un assemblage avec du béton.

4. Conception identique à la revendication 1, caractérisée par le fait que la branche (10) est renforcée par une plaque s'étendant parallèlement à ladite branche et recouvrant l'espace profilé (10 a, 10 b) et que la fin de la section du profil est doublée au fond (8 a, 8 b).

5. Conception identique à la revendication 1, caractérisée par le fait que la barre formée (1, 8, 9, 10, 11, 10 a, 10 b, 11 a, 13, 14) est logée de façon tellement articulée au pied de la tige que soit un tube entaillé le long de l'enveloppante (27), soit un profilé en U (27 a) soit enmarché par-dessus la surface du joint du fond (8, 8 a, 8 b), que ce tube ou ce profilé (27, 27 a) soit assemblé par soudage (21) avec le fond (8) et partiellement avec l'étai (9), le profilé en U (27 a) recevant alors une position par rapport à la tige profilée (1) qui est telle que la branche inférieure du profilé en U (27 a) soit à peu près parallèle à la surface d'appui des fondations (6 a).

6. Conception identique à la revendication 1, caractérisée par le fait qu'une équerre d'appui (26 a) recouvre la surface de fondation horizontale et une surface d'appui perpendiculaire à celle-ci, qu'un élément de décalage (41), tel qu'une vis, une presse, soit disposé entre l'équerre d'appui (26 a) et l'étai du profilé d'appui en U (27 a), de manière à traiter la barre profilée en la précontrai- gnant et en la déformant, avec la possibilité d'y intercaler une plaque compensatrice (40) faisant office d'entretoise.

7. Conception identique à la revendication 1, caractérisée par le fait que le profilé d'appui en U (27 a) soit relié en liaison solidienne avec les fondations à pieux ou à palplanches (6 b, 6 c, 6 f), de telle manière qu'un profilé en acier (42) forme à cet effet une surface d'appui et fixé par soudage (46) ou par vissage (25) aux fondations à pieux ou aux fondations en. palplanches (6 b, 6 c, 6 f), même par un élément de suspension (44) sous forme de barre de traction, les différences de montages étant égalisées par une plaque de compensation (43).

8. Conception identique à la revendication 1, caractérisée par le fait que la branche marginale (10) d'une tige de cadre marginale reçoit un profilé de maintien (50), se présentant de préférence sous forme de profilé en U, qui est assemblé par vissage (53) ou par soudage, de telle manière que l'une des extrémités des éléments de l'aile (49), de préférence sous forme de pièces constitutives d'une dalle en béton ou de profilés en acier viennent s'y loger, et que les éléments constitutives de l'aile dans l'autre zone d'appui soient maintenus par une barre d'appui (48), qui elle-même est soit emmanchée dans un fourreau (47) des fondations en béton (6 a), soit fixée à la culée en palplanches ou aux fondations en pieux (6 b, 6 c, 6 f) ou bien alors représente un profilé rallongé pour la paroi de fondations.

9. Conception identique à la revendication 1, caractérisée par le fait que la barre profilée (1) est stabilisée dans sa section par une traverse (54) perpendiculaire assemblée par vissage (53) avec ladite barre profilée (1) ou soudée (21) avec l'étai (9) dans l'espace du profilé au moyen d'une barre (60, 60 a), tout en supportant, par un étrésillon (56) soudé (46), la branche marginale (10) qui porte la partie renforcée (56, 59, 46) de la paroi en palplanches (51, 57, 58)_{;} l'assemblage étant obtenu par vissage (53).

10. Conception identique à la revendication 1, caractérisée par le fait que la tige du cadre dans le cas des ponts à angles en biais est pivotée dans la section de l'axe du pont et que les branches (10) à joindre sont assemblées au moyen de vis (16) avec un élément du profil (15 c), de préférence en forme de Z.
